# EUROPÄISCHE PATENTSCHRIFT

(11) **EP 2 415 881 B1**
(45) Veröffentlichungstag und Bekanntmachung des Hinweises auf die Patenterteilung: **25.12.2013**
(21) Anmeldenummer: 10171867.4
(22) Anmeldetag: 04.08.2010
(51) Int. Cl.: C21B 7/12, F27B 1/21, F27D 3/15, E21B 7/02

(54) **Haltevorrichtung für eine Bohrstange einer Stichlochbohrmaschine sowie Verfahren zum Entfernen einer Bohrstange**
Holding device for a drill rod of a tap hole drilling machine and method for removing a drill rod
Dispositif de retenue pour une tige de forage d'une foreuse à trou de coulée et procédé d'enlèvement d'une tige de forage

(43) Veröffentlichungstag der Anmeldung: 08.02.2012
(73) Patentinhaber: TMT Tapping-Measuring-Technology GmbH, 57072 Siegen (DE)
(72) Erfinder: Taugerbeck, Ralf, 57250, Netphen (DE)
(74) Vertreter: advotec.

(56) Entgegenhaltungen:
- EP-A1- 0 064 644
- WO-A1-2010/094571
- DE-A1- 4 207 491
- DE-A1- 4 317 436
- GB-A- 2 260 189
- US-A- 4 502 665

## Beschreibung

Die Erfindung betrifft eine Haltevorrichtung für eine Bohrstange einer Stichlochbohrmaschine mit den Merkmalen des Anspruchs 1 sowie ein Verfahren zum Entfernen einer Bohrstange aus einer Bohrstangenaufnahme einer Stichlochbohrmaschine mit den Merkmalen des Anspruchs 15.

Stichlochbohrmaschinen sind aus dem Stand der Technik hinreichend bekannt und dienen im Wesentlichen zum Eröffnen eines Schmelzekanals durch Aufbohren einer Hochofenwandung eines Hochofens. Die bekannten Stichlochbohrmaschinen sind im Wesentlichen aus einem Gestell mit einem daran angeordneten Bohr- und Schlagwerk gebildet. Das Bohr-und Schlagwerk verfügt über eine Bohrstangenaufnahme zum Anschluss einer mehrere Meter langen Bohrstange. Das Gestell ist in Art einer Lafette ausgebildet und beispielsweise dreh- und schwenkbar so gelagert, dass es vor einem Stichloch eines Hochofens in eine für eine Bohrung vorgesehene Position bewegt werden kann. Zum Anbringen einer Bohrung wird das Gestell auch regelmäßig mit einem vorderen Ende mittels einer Befestigungseinrichtung am Hochofen fest fixiert. So kann bei einem Bohrvorgang über die Bohrstange eine relativ große Vorschubkraft aufgebracht werden. Während des Bohrvorgangs bewirkt das Bohr- und Schlagwerk eine Drehung der Bohrstange zusammen mit einem wiederkehrenden Schlagimpuls in Art eines Bohrhammers. Ein Vorschub der Bohrstange erfolgt durch eine Vorschubbewegung des Bohr- und Schlagwerks in Längsrichtung des Gestells, so dass die Bohrstange immer tiefer in die Wandung des Hochofens eindringen kann. Da eine Bohrstange mehrere Meter lang sein kann, ist es notwendig, die Bohrstange an dem vorderen Endes des Gestells lose zu haltern. Hierzu sind aus dem Stand der Technik verschiedene Einrichtungen bekannt, die so ausgebildet sind, dass die Bohrstange leicht gewechselt werden kann, sowie eine Führung erfährt, die eine Drehung und einen Vorschub der Bohrstange in jedem Fall ungehindert gewährleistet.

Da das Bohr- und Schlagwerk relativ große Kräfte über die Bohrstangenaufnahme auf die Bohrstange bei einem Bohrvorgang ausübt, kann es während des Bohrvorgangs regelmäßig zu einer plastischen Verformung eines hinteren Endes der Bohrstange in der Bohrstangenaufnahme kommen. Die plastische Verformung kann insbesondere durch das Schlagwerk bewirkt werden, welches über die Bohrstangenaufnahme einen Schlagimpuls auf das hintere Ende der Bohrstange ausübt. Dies kann dazu führen, dass nach dem Eröffnen eines Stichlochs der üblicherweise notwendige Austausch der Bohrstange erschwert ist. Durch die plastische Verformung des hinteren Endes der Bohrstange in der Bohrstangenaufnahme kann sich die Bohrstange so in der Bohrstangenaufnahme verklemmen, dass sie nicht ohne weiteres einfach aus der Bohrstangenaufnahme entfernt werden kann. So ist in diesem Fall ein Wechsel der Bohrstange bzw. deren Entfernung aus der Bohrstangenaufnahme durch Bedienpersonal nur mit zusätzlichem Werkzeug unter einem erhöhten Zeitaufwand möglich.

Aus der DE 43 17 436 A1 ist eine Stichlochbohrmaschine bekannt, die nach dem Verfahren der verlorenen Stange arbeitet. Optional kann an der Stichlochbohrmaschine ein Bohr- und Schlagwerk mit einer Bohrstangenaufnahme vorgesehen sein. Zum Einschieben und Herausziehen der Stange in das Abstichloch ist weiter eine Greifeinrichtung an einem am Gestell der Stichlochbohrmaschine bewegbaren Schlitten angeordnet. Die Greifeinrichtung dient zur Führung der Bohrstange beim Einschlagen in das Abstichloch.

Die WO 2010/094571 A1 zeigt eine Stichlochbohrmaschine die über eine Bohrstangenführung sowie über eine Zentriervorrichtung verfügt. Mit der Bohrstangenführung und der Zentriervorrichtung wird eine Führung der Bohrstange beim Eintreiben und Herausziehen aus einem Stichloch bewirkt.

Die GB 2260189 A beschreibt ebenfalls eine Stichlochbohrmaschine mit einem Bohr- und Schlagwerk, einer Bohrstange und einer Greifeinrichtung zur Halterung der Bohrstange. Die Greifeinrichtung ist hier ebenfalls zur Führung der Bohrstange ausgebildet und ermöglicht keine Fixierung derselben an einem Gestell der Stichlochbohrmaschine.

Eine weitere Stichlochbohrmaschine zur Verwendung mit einer verlorenen Stange offenbart die DE 42 07 491 A1, wobei hier zu einem Vortrieb der Stange bzw. zum Herausziehen aus einem Stichloch ein Bohr- und Schlagwerk, welches auch zur Verwendung mit einer Bohrstange dienen kann sowie eine Greifeinrichtung verwendet wird. Die Greifeinrichtung ist bewegbar in einem Gestell der Stichlochbohrmaschine ausgebildet und weist Klemmelemente auf, mit denen die Stange fest an einem Gestell fixierbar ist. Ein Einschieben bzw. Herausziehen der Stange aus dem Stichloch erfolgt durch ein abwechselndes Klemmen bzw. Bewegen der Stange mit dem Bohr- und Schlagwerk und der Greifeinrichtung.

Die EP 0 064 644 A1 betrifft eine ebensolche Stichlochbohrmaschine mit einer verlorenen Stange und einem Bohr- und Schlagwerk, wobei hier eine Greifeinrichtung nur zur Führung der Stange beim Herausziehen derselben aus einem Stichloch dient.

Der vorliegenden Erfindung liegt daher die Aufgabe zugrunde, eine Haltevorrichtung für eine Bohrstange einer Stichlochbohrmaschine sowie ein Verfahren zum Entfernen einer Bohrstange aus einer Bohrstangenaufnahme einer Stichlochbohrmaschine vorzuschlagen, welche bzw. welches zum Entfernen einer Bohrstange aus einer Bohrstangenaufnahme keine manuelle Handhabung erfordert, wobei die Haltevorrichtung dennoch besonders einfach ausgebildet sein soll.

Diese Aufgabe wird durch eine Haltevorrichtung mit den Merkmalen des Anspruchs 1 und ein Verfahren mit den Merkmalen des Anspruchs 13 gelöst.

Die Erfindung betrifft eine Haltevorrichtung für eine Bohrstange einer Stichlochbohrmaschine, wobei die Stichlochbohrmaschine ein Gestell mit einem daran bewegbar angeordneten Bohr- und Schlagwerk aufweist, wobei das Bohr- und Schlagwerk eine Bohrstangenaufnahme zum Anschluss der Bohrstange aufweist, wobei eine Greifeinrichtung der Haltevorrichtung an dem Gestell angeordnet ist, wobei die Greifeinrichtung zur Halterung der Bohrstange relativ zur Bohrstangenaufnahme dient, und wobei mittels der Greifeinrichtung die Bohrstange an dem Gestell fest fixierbar ist, wobei die Haltevorrichtung eine Antriebseinrichtung aufweist die ein Schwenken der Greifeinrichtung bewirken kann, wobei die Greifeinrichtung Klauen aufweist, wobei die Klauen in einer Öffnungsstellung so weit voneinander beabstandet sein können, derart, dass die Bohrstange freigegeben ist, wobei die Klauen in einer Schließstellung die Bohrstange umgreifen können, derart, dass die Bohrstange von den Klauen geführt ist, und wobei die Klauen in einer Klemmstellung die Bohrstange umgreifen können, derart, dass die Bohrstange zwischen den Klauen kraft- und/oder formschlüssig fixiert ist.

Demnach ist es mittels der Greifeinrichtung möglich, die Bohrstange relativ zum Gestell an diesem drehfest zu fixieren bzw. so zu fixieren, dass eine Vorschubbewegung der Bohrstange nicht mehr möglich ist. Folglich wird es möglich, dass am Gestell bewegbare Bohr- und Schlagwerk in eine zur Vorschubbewegung entgegengesetzte Richtung zu bewegen bzw. maschinell angetrieben so zu verfahren, dass die Bohrstange aus der Bohrstangenaufnahme herausgezogen wird. Für den Fall, dass sich die Bohrstange in der Bohrstangenaufnahme verklemmt haben sollte, wird somit kein zusätzliches Werkzeug oder Personal benötigt, da ein Werkzeug zum Festhalten bzw. Klemmen der Bohrstange durch die Greifeinrichtung zur Verfügung gestellt, bzw. ausgebildet wird. Gegenüber einer manuellen Entfernung der Bohrstange aus der Bohrstangenaufnahme können mittels des bewegbaren Bohr- und Schlagwerks auch besonders hohe Zugkräfte zur Verfügung gestellt bzw. ausgebildet werden, die ein Herausziehen selbst stark verformter Bohrstangenenden aus der Bohrstangenaufnahme vereinfachen, ohne dass ein Zeitaufwand für einen Bohrstangewechsel wesentlich erhöht wird.

Hinsichtlich der Fixierung der Bohrstange relativ zum Gestell, ist es grundsätzlich unerheblich, an welcher Stelle des Gestells die Bohrstange fixiert wird. So ist es beispielsweise auch denkbar, die Bohrstange in unmittelbarer Nähe zur Bohrstangenaufnahme am Gestell zu fixieren.

Besonders vorteilhaft ist es, wenn die Greifeinrichtung an einem, einem Stichloch zugewandten und dem Bohr- und Schlagwerk gegenüberliegenden Ende des Gestells angeordnet ist. Die Greifeinrichtung kann dann so ausgebildet sein, dass sie auch zu einer Führung der Bohrstange dient. So kann ein ggf. unrunder bzw. exzentrischer Lauf der Bohrstange beim Anbohren einer Hochofenwandung vermieden werden.

Die Greifeinrichtung kann beispielsweise Klemmelemente aufweisen, die die Bohrstange kraft- und/oder formschlüssig fixieren können. So können die Klemmelemente so ausgebildet sein, dass sie die Bohrstange mittels Reibschluss klemmen. Eine zur Anlage an der Bohrstange vorgesehene Oberfläche der Klemmelemente kann dazu beispielsweise mit einer Zahnung versehen sein. Die Klemmelemente können aber auch spitzen- oder keilförmige Vorsprünge aufweisen, die in eine Oberfläche der Bohrstange formschlüssig eindringen können.

Erfindungsgemäß weist die Greifeinrichtung Klauen auf, die die Bohrstange umgreifen können, derart, dass die Bohrstange von den Klauen geführt wird. Die Klauen können so als eine Führung für die Bohrstange dienen, ohne dass eine Fixierung der Bohrstange mittels der Klauen erfolgt. Auch können die Klauen so beschaffen sein, dass sie neben einer Umschließung der Bohrstange so verschwenkbar sind, dass die Bohrstange von den Klausen freigegeben wird und leicht auswechselbar ist.

Insofern ist es vorteilhaft, wenn die Klemmelemente jeweils an den Klauen angeordnet und fest mit diesem verbunden sind. Je nach Position der Klauen relativ zur Bohrstange können die Klemmelemente fest an dieser anliegen und somit die Bohrstange fixieren, bzw. von der Bohrstange beabstandet sein, so dass die Bohrstange zwischen den Klauen geführt wird. Die Funktion der Klemmelemente kann so einfach über einen Abstand der Klauen relativ zur Bohrstange eingestellt werden.

Weiter weist die Haltevorrichtung erfindungsgemäß eine Antriebseinrichtung auf, die ein Schwenken der Greifeinrichtung in eine Öffnungs-, Schließ-, oder Klemmstellung bewirken kann. In einer Öffnungsstellung können beispielsweise Klauen soweit voneinander beabstandet sein, dass keine Führung der Bohrstange zwischen den Klauen erfolgt und die Bohrstange einfach entnommen werden kann. In einer Schließstellung können die Klauen die Bohrstange soweit umgeben, dass die Bohrstange zwischen den Klauen geführt wird, und in einer Klemmstellung können die Klauen soweit der Bohrstange angenähert sein, dass die Bohrstange zwischen den Klauen bzw. zwischen an den Klauen befestigten Klemmelementen kraft- und/oder formschlüssig fixiert ist. Die Antriebseinrichtung kann eine einfache, maschinelle und ggf. automatisierte Überführung der Greifeinrichtung in diese Stellungen ermöglichen.

Die Antriebseinheit kann aus einem Hebelgetriebe, einer Antriebswelle und einem Betätigungszylinder gebildet sein, wobei der Betätigungszylinder derart mit der Antriebswelle gekoppelt ist, dass die Antriebswelle mittels des Bestätigungszylinders drehbar ist, und wobei die Antriebswelle derart mit dem Hebelgetriebe gekoppelt ist, das das Hebelgetriebe mittels der Antriebwelle das Verschwenken der Greifeinrichtung bewirken kann. Der Betätigungszylinder kann ein Hydraulikzylinder sein, der die Antriebswelle in einem bestimmten Drehwinkel dreht bzw. verschwenkt. Diese Drehung der Antriebswelle kann weiter auf das Hebelgetriebe übertragen werden, so dass das Hebelgetriebe eine Betätigung der Greifeinrichtung bewirkt. So können die Öffnungs-, Schließ-, oder Klemmstellung durch verschiedene Drehwinkelpositionen der Antriebswelle eingestellt werden. Auch ermöglicht die Verwendung einer Antriebswelle eine räumliche Trennung von Greifeinrichtung und Betätigungszylinder, da der Betätigungszylinder vor Temperatureinwirkung geschützt und möglichst weit von der Hochofenwandung entfernt werden sollte.

Zur Anpassung der Greifeinrichtung an verschiedene Bohrstangendurchmesser oder auch zum Wechsel zwischen der Schließ-, oder Klemmstellung der Greifeinrichtung kann die Haltevorrichtung eine Einstelleinrichtung aufweisen, mittels der die Schließ- oder Klemmstellung einstellbar ist.

So kann zwischen der Antriebseinheit und der Einstelleinrichtung ein Anschlag zur Begrenzung einer Drehung der Antriebswelle ausgebildet sein. Die Antriebswelle ist dann mittels des Betätigungszylinders nur bis zu einem bestimmten Drehwinkel drehbar, bis die Schließ- oder die Klemmstellung der Greifeinrichtung erreicht wird. Der Anschlag kann beispielsweise auch eine Schraube umfassen, die eine Feinjustierung des Anschlags ermöglicht.

Eine Drehung der Antriebswelle wird einfach möglich, wenn der Betätigungszylinder über einen Kurbelhebel mit der Antriebswelle verbunden ist. Der Kurbelhebel kann beispielsweise an einem Ende der Antriebswelle starr befestigt sein, wobei der Betätigungszylinder an einem Ende des Kurbelhebels angreifen und diesen um die Antriebswelle verschwenken kann.

In diesem Fall kann der Anschlag besonders einfach zwischen dem Kurbelhebel und der Einstelleinrichtung ausgebildet sein. Der Anschlag kann dann eine Schwenkbewegung des Kurbelhebels und somit einen Drehwinkel der Antriebswelle einfach begrenzen.

Um den Anschlag möglichst einfach variieren bzw. einstellen zu können, kann die Einstelleinrichtung ein Anschlagelement zur Ausbildung des Anschlags aufweisen, wobei das Anschlagelement einen Schließanschlag zur Ausbildung der Schließstellung und einen Klemmanschlag zur Ausbildung der Klemmstellung aufweisen kann, wobei das Anschlagelement zwischen einer Schließ- oder Klemmposition bewegbar ist, derart, dass der Schließanschlag oder wahlweise der Klemmanschlag den Anschlag ausbildet. Das Anschlagelement kann demnach zwei Anschläge ausbilden, wobei je nach gewünschter Stellung der Greifeinrichtung der jeweils passende Anschlag des Anschlagelements Verwendung findet. Das Anschlagelement kann beispielsweise als ein Stab ausgebildet sein, der den Schließanschlag und den Klemmanschlag ausbildet und entlang seiner Längsachse so verschoben werden kann, dass der Schließanschlag oder der Klemmanschlag als Anschlag verwendet wird. Der so ausgebildete Anschlag kann dann einen Drehwinkel der Antriebswelle begrenzen, bzw. einstellen und ermöglicht eine Auswahl zwischen der Schließ- oder Klemmposition der Greifeinrichtung durch ein einfaches Verschieben des Anschlagelements. Auch kann der Schließ- oder Klemmanschlag dadurch ausgebildet sein, dass auf eine physische Ausbildung einer dieser Anschläge an der Einstelleinrichtung verzichtet wird. Der betreffende Anschlag kann dann durch den maximalen Hub des Betätigungszylinders ausgebildet sein.

In einer weiteren Ausführungsform kann die Einstelleinrichtung eine Feder aufweisen, mittels der das Anschlagelement in die Schließposition bewegbar ist. Damit kann sichergestellt werden, dass, wenn keine bestimmte Position mittels der Einstelleinrichtung ausgewählt wurde, immer der Schließanschlag den Anschlag ausbildet und sich die Greifeinrichtung in der Schließposition befindet. Die Feder kann als eine Zug- oder Druckfeder ausgebildet sein, die eine Verschiebung bzw. diesbezügliche Bewegung der Einstelleinrichtung bewirkt.

So ist es vorteilhaft, wenn die Einstelleinrichtung eine Arretiereinheit aufweist, mittels der das Anschlagelement in der Schließ- oder Klemmposition arretierbar ist. Mittels der Arretiereinheit kann sichergestellt werden, dass das Anschlagelement sicher in seiner vorgesehen Lage verbleibt. Die Arretiereinheit kann beispielsweise aus einem Hebelelement gebildet sein, das in einer jeweiligen, gewünschten Position des Anschlagselements so verrastet oder verschwenkt wird, dass die Arretiereinheit das Anschlagelement formschlüssig fixiert und eine unerwünschte Verschiebung desselben verhindert.

Bei dem erfindungsgemäßen Verfahren zum Entfernen einer Bohrstange aus einer Bohrstangenaufnahme einer Stichlochbohrmaschine weist die Stichlochbohrmaschine ein Gestell mit einem daran angeordneten Bohr- und Schlagwerk auf, wobei das Bohr- und Schlagwerk die Bohrstangenaufnahme zum Anschluss der Bohrstange aufweist, wobei eine Greifeinrichtung an dem Gestell angeordnet ist, wobei die Greifeinrichtung die Bohrstange relativ zur Bohrstangenaufnahme haltert, wobei die Greifeinrichtung Klauen (30) aufweist, wobei die Klauen in einer Schließstellung die Bohrstange umgreifen, derart, dass die Bohrstange von den Klauen geführt wird, wobei die Klauen in einer Klemmstellung die Bohrstange umgreifen, derart, dass die Bohrstange zwischen den Klauen geklemmt wird, wobei mittels der Greifeinrichtung die Bohrstange an dem Gestell fest fixiert wird, und wobei die Bohrstangenaufnahme relativ zur Greifeinrichtung in eine zur Vorschubrichtung entgegengesetzte Richtung derart bewegt wird, dass die Bohrstange aus der Bohrstangenaufnahme entfernt wird, und wobei die Klauen in einer Öffnungsstellung so weit voneinander beabstandet werden, dass die Bohrstange freigegeben wird.

Bezüglich der Vorteile des erfindungsgemäßen Verfahrens wird auf die vorstehende Beschreibung der erfindungsgemäßen Vorrichtung verwiesen. Andere vorteilhafte Ausführungsformen des Verfahrens ergeben sich aus den Merkmalsbeschreibungen der auf den Vorrichtungsanspruch 1 rückbezogenen Unteransprüche.

Im Folgenden wird die Erfindung unter Bezugnahme auf die beigefügte Zeichnung näher erläutert.

Es zeigen:
- **Fig. 1**: eine Seitenansicht einer Stichlochbohrmaschine mit einer Haltevorrichtung;
- **Fign. 2a-2c**: eine Vorderansicht einer Greifeinrichtung in verschiedenen Positionen;
- **Fign. 3a-3c**: ein jeweils vergrößerter Ausschnitt der Greifeinrichtung aus den **Fig. 2a** bis **2c**;
- **Fig. 4**: eine Schnittansicht der Stichlochbohrmaschine mit einer Einstelleinrichtung;
- **Fig. 5**: eine Teilansicht der Stichlochbohrmaschine aus **Fig. 1** mit der Einstelleinrichtung;
- **Fig. 6**: eine Längsschnittansicht der Einstelleinrichtung aus **Fig. 5**;
- **Fig. 7**: eine weitere Längsschnittansicht der Einstelleinrichtung aus **Fig. 5**;
- **Fig. 8**: eine vergrößerte Seitenansicht der Einstelleinrichtung aus **Fig. 5**;
- **Fig. 9**: eine Seitenansicht einer weiteren Ausführungsform einer Einstelleinrichtung.

**Fig. 1** zeigt eine Seitenansicht einer Stichlochbohrmaschine 10 an einer abschnittweise dargestellten Hochofenwandung 11. Die Stichlochbohrmaschine 10 weist einen Standfuß 12 sowie eine Positioniervorrichtung 13 zur Bewegung und Positionierung eines daran angeordneten Gestells 14 mit einer Bohrstange 15 und einem Bohr- und Schlagwerk 16 auf. Die Bohrstange 15 ist in eine Bohrstangenaufnahme 17 des Bohr- und Schlagwerks 16 eingesetzt und kann durch eine Längsbewegung des Bohr- und Schlagwerks entlang des Gestells 14 in Richtung der Hochofenwandung 11 vor- oder zurückgeschoben werden. Weiter ist an einem vorderen Ende 18 des Gestells 14 eine Befestigungseinrichtung 19 angeordnet, die das Gestell 14 fest an einem Halter 20 an der Hochofenwandung 11 fixiert. So kann insbesondere eine präzise Stichlochbohrung durchgeführt werden. An dem vorderen Ende 18 ist darüber hinaus eine Greifeinrichtung 21 mit einem Hebelgetriebe 22 angeordnet, wobei das Hebelgetriebe 22 über eine Antriebswelle 23 mit einem hier nicht sichtbaren Betätigungszylinder unter einer Schutzabdeckung 24 verbunden ist. Weiter ist eine Einstelleinrichtung 25 an einem hinteren Ende 26 der Antriebswelle 23 angeordnet. Die Einstelleinrichtung 25 bildet zusammen mit der Greifeinrichtung 21 sowie dem Hebelgetriebe 22, der Antriebswelle 23 und dem Betätigungszylinder eine Haltevorrichtung 27 für die Bohrstange 15 aus. Für den Fall, dass sich die Bohrstange 15 nicht ohne weiteres aus der Bohrstangenaufnahme 17 entfernen lässt, insbesondere wenn sie durch eine plastische Verformung in der Bohrstangenaufnahme 17 verklemmt ist, wird die Bohrstange 15 mittels der Greifeinrichtung 21 an einem vorderen Ende 28 der Bohrstange 15 geklemmt und so relativ zum Gestell 14 fest fixiert. Das Bohr- und Schlagwerk 16 wird nun in Richtung eines hinteren Endes 29 des Gestells 14 verfahren bzw. zurückgeschoben, so dass die Bohrstange 15 aus der Bohrstangenaufnahme 17 durch diese Relativbewegung herausgezogen wird. So kann eine ohnehin notwendige maschinelle Bewegung des Bohr- und Schlagwerks 16 in Richtung des hinteren Endes 29 des Gestells 14 zum Herausziehen der Bohrstange 15 aus einem hier nicht dargestellten Bohrloch in der Hochofenwandung 11 benutzt werden, um die Bohrstange 15 aus der Bohrstangenaufnahme 17 zu lösen. Auch ist dafür dann weder zusätzliches Werkzeug noch eine Unterbrechung des sonst üblichen Arbeitsablaufs notwendig.

Die **Fig. 2a** bis **2c** bzw. **Fig. 3a** bis **3c** zeigen mehrere Ansichten der Greifeinrichtung 21, welche im Wesentlichen aus Klauen 30 und Klemmelementen 31 gebildet ist. Die Klauen 30 sind relativ zu einer Symmetrieachse 32 der Greifeinrichtung 21 um Achsen 33 verschwenkbar angeordnet. Das in dieser Ansicht nicht dargestellte Hebelgetriebe 23 ist über Gelenke 34 mit den Klauen 30 verbunden. Die Bohrstange 15 ist in den hier jeweils gezeigten Stellungen der Greifeinrichtung 21 zwischen den Klauen 30 so aufgenommen, das sie nicht herausfallen kann. Zum vollständigen Wechsel der Bohrstange 15 können die Klauen 30 jeweils um die Achsen 33 so verschwenkt werden, dass die Bohrstange 15 freigegeben wird. Die **Fig. 2a** bzw. **3a** zeigen eine Klemmstellung der Greifeinrichtung 21, die **Fig. 2b** bzw. **3b** eine Mittelstellung und die **Fig. 2c** bzw. **3c** eine Schließstellung der Greifeinrichtung 21. Ein Klauenabstand a ist dementsprechend jeweils vermindert oder vergrößert. Wie aus der **Fig. 3a** zu ersehen ist, dringen keilförmige Klemmbacken 35 des Klemmelements 31 in eine Oberfläche 36 der Bohrstange 15 ein, so dass eine kraft- und formschlüssige Fixierung der Bohrstange 15 mittels der Greifeinrichtung 21 erzielt wird. Gemäß der Darstellung der **Fig. 3c** können die Klauen 30 geringfügig auseinander bewegt werden, so dass der Klauenabstand a vergrößert ist und ein Spalt 37 zwischen den Klemmbacken 35 und der Bohrstange 15 gebildet wird. Die Bohrstange 15 kann dann in der Greifeinrichtung 21 für einen Bohrvorgang rotieren und in axialer Richtung vorgeschoben werden. Die Greifeinrichtung 21 erfüllt in dieser Stellung eine Führungsfunktion. Sollten die beiden Klemmelemente 31 verschlissen sein, können sie leicht mittels Schrauben 38 von den Klauen 30 demontiert und ausgewechselt werden.

Eine Zusammenschau der **Fig. 4** bis **8** zeigt eine nähere Darstellung der Einstelleinrichtung 25. Der unter der Schutzabdeckung 24 befindliche Betätigungszylinder 39 ist über einer Gelenk 40 mit einem Kurbelhebel 41 verbunden, welcher wiederum fest mit der Antriebswelle 23 verbunden ist. Eine Bewegung des Betätigungszylinders 39 ermöglicht somit eine Drehung der Antriebswelle 23 um einen Drehwinkel α, wie aus **Fig. 4** ersichtlich. An dem Kurbelhebel 41 ist weiter eine Einstellschraube 42 angebracht, hier zusammen mit einem Anschlagelement 43 der Einstelleinrichtung 25 einen Anschlag bzw. Schließanschlag 47 ausbildet. Das Anschlagelement 43 ist als ein Stab 45 mit einem quadratischen Querschnitt ausgebildet und in einem übereinstimmend ausgebildeten Führungsprofil 46 längsbeweglich gelagert. An dem Stab 45 gegenüberliegend der Einstellschraube 42 ist der Schließanschlag 47 zur Anlage der Einstellschraube 42 bzw. ein hier nicht sichtbarer Klemmanschlag ausgebildet. Weiter ist es eine Feder 49 an einem vorderen Ende 50 des Stabs 45 so befestigt, dass der Stab 45 in die in den **Fig. 6** und **7** gezeigte Schließposition des Anschlagelements 43 gezogen wird. An einem hinteren Ende 51 des Stabs 45 ist weiter ein Hebel 52 über eine Achse 53 am Stab 45 angeordnet, bzw. mit dieser drehbar verbunden. So ist die Achse 53 in eine zentrische Bohrung 54 im Stab 45 eingesetzt und mittels einer Ösenschraube 55 gesichert. Die Ösenschraube 55 dient hier ebenfalls zur Befestigung der Feder 49. Durch eine Bewegung des Hebels in die hier in den **Fig. 6** und 7 mit gestrichelten Linien dargestellte Klemmposition des Anschlagselements 43 wird der Stab 45 entgegen einer Federkraft der Feder 49 in Richtung des hinteren Endes 51 so im Führungsprofil 46 verschoben, dass der Klemmanschlag ausgebildet wird. Die Einstelleinrichtung 45 verfügt weiter über eine Bedientafel 56, der eine Bedienperson die jeweilige Stellung des Hebels 52 bzw. die Schließ- oder Klemmstellung der Greifeinrichtung 21 entnehmen kann.

Der Hebel 52 kann weiter so um eine Längsache 57 des Stabs 45 verschwenkt werden, dass der Hebel 52 in der jeweiligen Position bzw. Stellung den Stab 45 arretieren kann.

Die **Fig. 9** zeigt eine weitere Ausführungsform einer Einstelleinrichtung 58, die im Unterschied zu der vorstehend beschriebenen Einstellvorrichtung einen Hebel 59 mit einer Bedientafel 60 aufweist. In der Bedientafel 60 sind zwei Nuten 61 ausgebildet, und der Hebel 59 kann jeweils durch Verschwenken um die Längsachse 57 in die Nuten 61 eingesetzt werden, so dass eine jeweilige Position des Stabs 45 mittels des Hebels 59 und der Bedientafel 60 formschlüssig fixiert werden kann.

## Patentansprüche

1. Haltevorrichtung (27) für eine Bohrstange (15) einer Stichlochbohrmaschine (10), wobei die Stichlochbohrmaschine ein Gestell (14) mit einem daran bewegbar angeordneten Bohr- und Schlagwerk (16) aufweist, wobei das Bohr- und Schlagwerk eine Bohrstangenaufnahme (17) zum Anschluss der Bohrstange aufweist, wobei eine Greifeinrichtung (21) der Haltevorrichtung an dem Gestell angeordnet ist, wobei die Greifeinrichtung zur Halterung der Bohrstange relativ zur Bohrstangenaufnahme dient,
**dadurch gekennzeichnet,**
**dass** mittels der Greifeinrichtung die Bohrstange an dem Gestell fest fixierbar ist, wobei die Haltevorrichtung eine Antriebseinrichtung aufweist die ein Schwenken der Greifeinrichtung bewirken kann, wobei die Greifeinrichtung Klauen (30) aufweist, wobei die Klauen in einer Öffnungsstellung so weit voneinander beabstandet sein können, derart, dass die Bohrstange freigegeben ist, wobei die Klauen in einer Schließstellung die Bohrstange umgreifen können, derart, dass die Bohrstange von den Klauen geführt ist, und wobei die Klauen in einer Klemmstellung die Bohrstange umgreifen können, derart, dass die Bohrstange zwischen den Klauen kraft- und/oder formschlüssig fixiert ist.

2. Haltevorrichtung nach Anspruch 1,
**dadurch gekennzeichnet,**
**dass** die Greifeinrichtung (21) an einem, einem Stichloch zugewandten und dem Bohr- und Schlagwerk (16) gegenüberliegenden Ende (18) des Gestells (14) angeordnet ist.

3. Haltevorrichtung nach Anspruch 1 oder 2,
**dadurch gekennzeichnet,**
**dass** die Klemmelemente (31) jeweils an den Klauen (30) angeordnet und fest mit diesen verbunden sind.

4. Haltevorrichtung nach einem der vorangehenden Ansprüche,
**dadurch gekennzeichnet,**
**dass** die Haltevorrichtung (27) eine Antriebseinheit aufweist, die ein .Verschwenken der Greifeinrichtung (21) in die Öffnungs-, Schließ-, oder Klemmstellung bewirken kann.

5. Haltevorrichtung nach Anspruch 4,
**dadurch gekennzeichnet,**
**dass** die Antriebseinheit aus einem Hebelgetriebe (22), einer Antriebswelle (23) und einem Betätigungszylinder (39) gebildet ist, wobei der Betätigungszylinder derart mit der Antriebswelle gekoppelt ist, dass die Antriebswelle mittels des Betätigungszylinders drehbar ist, und wobei die Antriebswelle derart mit dem Hebelgetriebe gekoppelt ist, dass das Hebelgetriebe mittels der Antriebswelle das Verschwenken der Greifeinrichtung (21) bewirken kann.

6. Haltevorrichtung nach Anspruch 5,
**dadurch gekennzeichnet,**
**dass** die Haltevorrichtung (27) eine Einstelleinrichtung (25, 58) aufweist, mittels der die Schließ- oder Klemmstellung der Greifeinrichtung (21) einstellbar ist.

7. Haltevorrichtung nach Anspruch 6,
**dadurch gekennzeichnet,**
**dass** zwischen der Antriebeinheit und der Einstelleinrichtung (25, 58) ein Anschlag (47)zur Begrenzung einer Drehung der Antriebswelle (23) ausgebildet ist.

8. Haltevorrichtung nach Anspruch 7,
**dadurch gekennzeichnet,**
**dass** der Betätigungszylinder (39) über einen Kurbelhebel (41) mit der Antriebswelle (23) verbunden ist.

9. Haltevorrichtung nach Anspruch 8,
**dadurch gekennzeichnet,**
**dass** der Anschlag (47) zwischen dem Kurbelhebel (41) und der Einstelleinrichtung (25, 58) ausgebildet ist.

10. Haltevorrichtung nach einem der Ansprüche 7 bis 9,
**dadurch gekennzeichnet,**
**dass** die Einstelleinrichtung (25, 58) ein Anschlagelement (43) zur Ausbildung des Anschlags aufweist, wobei das Anschlagelement einen Schließanschlag (47) zur Ausbildung der Schließstellung und einen Klemmanschlag zur Ausbildung der Klemmstellung aufweist, wobei das Anschlagelement zwischen einer Schließ- oder Klemmposition bewegbar ist, derart, dass der Schließanschlag oder wahlweise der Klemmanschlag den Anschlag ausbildet.

11. Haltevorrichtung nach Anspruch 10,
**dadurch gekennzeichnet,**
**dass** die Einstelleinrichtung (25, 58) eine Feder (49) aufweist, mittels der das Anschlagelement (43) in die Schließposition bewegbar ist.

12. Haltevorrichtung nach Anspruch 10 oder 11,
**dadurch gekennzeichnet,**
**dass** die Einstelleinrichtung (25, 58) eine Arretiereinheit aufweist, mittels der das Anschlagelement (43) in der Schließ- oder Klemmposition arretierbar ist.

13. Verfahren zum Entfernen einer Bohrstange (15) aus einer Bohrstangenaufnahme (17) einer Stichlochbohrmaschine (10), wobei die Stichlochbohrmaschine ein Gestell (14) mit einem daran angeordneten Bohr- und Schlagwerk (16) aufweist, wobei das Bohr- und Schlagwerk die Bohrstangenaufnahme zum Anschluss der Bohrstange aufweist, wobei eine Greifeinrichtung (21) an dem Gestell angeordnet ist, wobei die Greifeinrichtung die Bohrstange relativ zur Bohrstangenaufnahme haltert, wobei die Greifeinrichtung Klauen (30) aufweist, wobei die Klauen in einer Schließstellung die Bohrstange umgreifen, derart, dass die Bohrstange von den Klauen geführt wird, wobei die Klauen in einer Klemmstellung die Bohrstange umgreifen, derart, dass die Bohrstange zwischen den Klauen kraft- und/oder formschlüssig fixiert wird,
wobei mittels der Greifeinrichtung die Bohrstange an dem Gestell fest fixiert wird, und wobei die Bohrstangenaufnahme relativ zur Greifeinrichtung in eine zur Vorschubrichtung entgegengesetzte Richtung derart bewegt wird, dass die Bohrstange aus der Bohrstangenaufnahme entfernt wird, und wobei die Klauen in einer Öffnungsstellung so weit voneinander beabstandet werden, dass die Bohrstange freigegeben wird.

## Claims

1. A holding apparatus (27) for a drill rod (15) of a taphole drilling machine (10), wherein the taphole drilling machine has a frame (14) with a drilling and percussion mechanism (16) movably arranged thereon, wherein the drilling and percussion mechanism has a drill rod mounting (17) for connecting the drill rod, wherein a gripping device (21) of the holding apparatus is arranged on the frame, wherein the gripping device serves for holding the drill rod relative to the drill rod mounting,
**characterized in that**
the drill rod can be fixed securely on the frame by means of the gripping device, wherein the holding apparatus has a drive device which can cause a pivoting of the gripping device, wherein the gripping device has claws (30), wherein the claws can be spaced so far apart from each other in an open position that the drill rod is released, wherein the claws can grip around the drill rod in a closed position such that the drill rod is guided by the claws, and wherein the claws can grip around the drill rod in a clamped position such that the drill rod is fixed between the claws in a force-fitting and/or form-fitting manner.

2. The holding apparatus according to claim 1,
**characterized in that**
the gripping device (21) is arranged on an end (18) of the frame (14) which is oriented towards the taphole, said end being arranged opposite of the drilling and percussion mechanism (16).

3. The holding apparatus according to claim 1 or 2,
**characterized in that**
the clamping elements (31) are respectively arranged on the claws (30) and securely connected to them.

4. The holding apparatus according to any of the preceding claims,
**characterized in that**
the holding apparatus (27) has a drive unit which can cause a pivoting of the gripping device (21) into an open, closed or clamped position.

5. The holding apparatus according to claim 4,
**characterized in that**
the drive unit is formed by a lever gear (22), a drive shaft (23) and an actuation cylinder (39), wherein the actuation cylinder is coupled to the drive shaft in such a manner that that the drive shaft is rotatable by means of the actuation cylinder, and wherein the drive shaft is coupled to the lever gear in such a manner that the lever gear can cause the pivoting of the gripping device (21) via the drive shaft.

6. The holding apparatus according to claim 5,
**characterized in that**
the holding apparatus (27) has an adjusting device (25, 58) by means of which the closed or clamped position of the gripping device (21) can be adjusted.

7. The holding apparatus according to claim 6,
**characterized in that**
a stop (47) for limiting a rotation of the drive shaft (23) is formed between the drive unit and the adjusting device (25, 58).

8. The holding apparatus according to claim 7,
**characterized in that**
the actuation cylinder (39) is connected to the drive shaft (23) via a crank lever (41).

9. The holding apparatus according to claim 8,
**characterized in that**
the stop (47) is formed between the crank lever (41) and the adjusting device (25, 58).

10. The holding apparatus according to any of the claims 7 to 9,
**characterized in that**
the adjusting device (25, 58) has a stop element (43) for forming the stop, wherein the stop element has a close stop (47) for forming the closed position and a clamp stop for forming the clamped position, wherein the stop element is movable between a closed and a clamped position in such a manner that the close stop or, selectively, the clamp spot forms the stop.

11. The holding apparatus according to claim 10,
**characterized in that**
the adjusting device (25, 58) has a spring (49) by means of which the stop element (43) can be moved into the closed position.

12. The holding apparatus according to claim 10 or 11,
**characterized in that**
the adjusting device (25, 58) has a locking device by means of which the stop element (43) can be locked in the closed or clamped position.

13. A method for removing a drill rod (15) from a drill rod mounting (17) of a taphole drilling machine (10), wherein the taphole drilling machine has a frame (14) with a drilling and percussion mechanism (16) arranged thereon, wherein the drilling and percussion mechanism has the drill rod mounting for connecting the drill rod, wherein a gripping device (21) is arranged on the frame, wherein the gripping device holds the drill rod relative to the drill rod mounting, wherein the gripping device has claws (30), wherein the claws grip around the drill rod in a closed position such that the drill rod is guided by the claws, wherein the claws grip around the drill rod in a clamped position such that the drill rod is fixed between the claws in a force-fitting and/or form-fitting manner,
wherein the drill rod is fixed securely to the frame by means of the gripping device, and wherein the drill rod mounting is moved relative to the gripping device in a direction contrary to the feeding direction in such a manner that the drill rod is removed from the drill rod mounting, and wherein the claws are spaced so far apart from each other in an open position that the drill rod is released.

## Revendications

1. Dispositif de support (27) pour une tige de forage (15) d'une foreuse de trou de coulée (10), la foreuse de trou de coulée comprenant un cadre (14) avec un mécanisme de forage à percussion (16) disposé sur celui-ci, le mécanisme de forage à percussion ayant un logement de tige de forage (17) pour connecter la tige de forage, un dispositif de préhension (21) du dispositif de support étant disposé sur le cadre, le dispositif de préhension servant à supporter la tige de forage par rapport au logement de tige de forage,
**caractérisé en ce que**
la tige de forage peut être fixée fermement au cadre par le dispositif de préhension, le dispositif de support comprenant un moyen d'entraînement qui peut effectuer un pivotement du dispositif de préhension, le dispositif de préhension ayant des mâchoires (30), les mâchoires pouvant être espacées assez loin l'une de l'autre dans une position ouverte pour libérer la tige de forage, les mâchoires pouvant entourer la tige de forage dans une position fermée de telle manière que la tige de forage soit guidée par les mâchoires, et les mâchoires pouvant entourer la tige de forage dans une position de serrage de telle manière que la tige de forage soit fixée entre les mâchoires par liaison de force et/ou de forme.

2. Dispositif de support selon la revendication 1,
**caractérisé en ce que**
le dispositif de préhension (21) est disposé à une extrémité (18) du cadre (14), ladite extrémité étant opposée du mécanisme de forage à percussion (16) et trounée vers le trou de coulée.

3. Dispositif de support selon les revendications 1 ou 2,
**caractérisé en ce que**
les éléments de serrage (31) sont disposés respectivement sur les mâchoires (30) et sont solidaires de celles-ci.

4. Dispositif de support selon l'une quelconque des revendications précédentes,
**caractérisé en ce que**
le dispositif de support (27) comprend une unité d'entraînement qui peut effectuer un pivotement du dispositif de préhension (21) dans la position ouverte, la position fermée ou la position de serrage.

5. Dispositif de support selon la revendication 4,
**caractérisé en ce que**
l'unité d'entraînement se compose d'un mécanisme à levier (22), d'un arbre de transmission (23) et d'un cylindre d'actionnement (39), le cylindre d'actionnement étant couplé à l'arbre de transmission de telle manière que l'arbre de transmission puisse être tourné par le cylindre d'actionnement, et l'arbre de transmission étant couplé au mécanisme à levier de telle manière que le mécanisme à levier puisse effectuer par l'arbre de transmission le pivotement du dispositif de préhension (21).

6. Dispositif de support selon la revendication 5,
**caractérisé en ce que**
le dispositif de support (27) comprend un dispositif d'ajustement (25, 58) au moyen duquel la position fermée ou la position de serrage du dispositif de préhension (21) peut être ajustée.

7. Dispositif de support selon la revendication 6,
**caractérisé en ce qu'**
entre l'unité d'entraînement et le dispositif d'ajustement (25, 58), une butée (47) pour la limitation d'une rotation de l'arbre de transmission (23) est formée.

8. Dispositif de support selon la revendication 7,
**caractérisé en ce que**
le cylindre d'actionnement (39) est connecté à l'arbre de transmission (23) par une manivelle (41).

9. Dispositif de support selon la revendication 8,
**caractérisé en ce que**
la butée (47) est formée entre la manivelle (41) et le dispositif d'ajustement (25, 58).

10. Dispositif de support selon l'une quelconque des revendications 7 à 9,
**caractérisé en ce que**
le dispositif d'ajustement (25, 58) comprend un élément de butée (43) pour former la butée, l'élément de butée ayant un butée de fermeture (47) pour former la position fermée et un butée de serrage pour former la position de serrage, l'élément de butée étant mobile entre une position fermée ou une position de serrage de telle manière que la butée de fermeture ou, facultativement, la butée de serrage forme la butée.

11. Dispositif de support selon la revendication 10,
**caractérisé en ce que**
le dispositif d'ajustement (25, 58) comprend un ressort (49) par lequel l'élément de butée (43) peut être déplacé dans la position fermée.

12. Dispositif de support selon les revendications 10 ou 11,
**caractérisé en ce que**
le dispositif d'ajustement (25, 58) comprend une unité d'arrêt par laquelle l'élément de butée (43) peut être arrêté dans la position fermée ou la position de serrage.

13. Procédé pour retirer une tige de forage (15) d'un logement de tige de forage (17) d'une foreuse de trou de coulée (10), la foreuse de trou de coulée comprenant un cadre (14) avec un mécanisme de forage à percussion (16) disposé sur celui-ci, le mécanisme de forage à percussion comprenant le logement de tige de forage pour connecter la tige de forage, un dispositif de préhension (21) étant arrangé sur le cadre, le dispositif de préhension supportant la tige de forage par rapport au logement de tige de forage, le dispositif de préhension comprenant des mâchoires (30), les mâchoires entourant la tige de forage dans une position fermée de telle manière que la tige de forage soit guidée par les mâchoires, les mâchoires entourant la tige de forage dans une position de serrage de telle manière que la tige de forage soit fixée entre les mâchoires par liaison de force et/ou de forme,
la tige de forage étant fixé fermement sur le cadre par le dispositif de préhension et le logement de tige de forage étant déplacé par rapport au dispositif de préhension dans une direction opposée du direction d'avancement de telle manière que la tige de forage soit retirée du logement de tige de forage et les mâchoires étant espacées assez loin l'une de l'autre dans une position ouverte pour libérer la tige de forage.
